# EUROPÄISCHE PATENTSCHRIFT

(11) **EP 1 091 844 B1**
(45) Veröffentlichungstag und Bekanntmachung des Hinweises auf die Patenterteilung: **18.12.2002**
(21) Anmeldenummer: 99932727.3
(22) Anmeldetag: 24.06.1999
(51) Int. Cl.: B30B 1/34, B30B 5/06, F15B 15/14

(54) **PRESSE, INSBESONDERE KONTINUIERLICHE PRESSE**
PRESS, ESPECIALLY A CONTINUOUS PRESS
PRESSE, NOTAMMENT PRESSE CONTINUE

(30) Priorität: 27.06.1998 DE 19828822
(43) Veröffentlichungstag der Anmeldung: 18.04.2001
(73) Patentinhaber: G. SIEMPELKAMP GmbH & Co., 47803 Krefeld (DE)
(72) Erfinder: JACOBS, Dieter, D-47807 Krefeld (DE); VERSPAI, Wilfried, D-47906 Kempen (DE); ROBERT, Karl, D-47809 Krefeld (DE)
(74) Vertreter: Honke, Manfred, Dr.-Ing.
(86) Internationale Anmeldenummer: EP9904403
(87) Internationale Veröffentlichungsnummer: WO00000346

(56) Entgegenhaltungen:
- WO-A-94/05487
- DE-A- 2 928 530
- DE-C- 4 433 643
- FR-A- 911 076
- FR-A- 2 174 731

## Beschreibung

Die Erfindung betrifft eine Presse, insbesondere kontinuierliche Presse zum Verpressen von Preßgutmatten zu Preßgutplatten im Zuge der Herstellung von Spanplatten, Faserplatten und anderen Holzwerkstoffplatten, mit Pressenoberteil und Pressenunterteil über die Pressenlänge in vorgegebenen Abständen verbindender. Pressenrahmen und mit innerhalb der Pressenrahmen angeordneten oberen und unteren Preßplatten, wobei auf die oberen und/oder unteren Preßplatten Preßzylinderkolbenanordnungen arbeiten und im Bereich der Pressenrahmen jeweils eine Mehrzahl von Preßzylinderkolbenanordnungen in Reihe angeordnet und einerseits an den oberen und/oder unteren Querholm der betreffenden Pressenrahmen, andererseits an die obere und/oder untere Preßplatte angeschlossen ist.

Es sind derartige kontinuierlich arbeitende Pressen bekannt, bei denen im Pressenoberteil und Pressenunterteil endlos umlaufende Stahlpreßbänder unter Zwischenschaltung von Rollstäben an den Preßplatten abgestützt und die Preßzylinderkolbenanordnungen als einzelne Baueinheiten ausgebildet sind. Folglich muß eine singuläre Montage und Versorgung der einzelnen Preßzylinderkolbenanordnungen mit einem Hydraulikmedium erfolgen. Die singuläre Montage ist problematisch, weil sich die Einzelzylinder der in Pressenrahmen in Reihe angeordneten Preßzylinderkolbenanordnungen in Relation zueinander verschieben können. Derartige Zylinderverschiebungen resultieren aus Verformungen der Pressenrahmen bzw. ihrer Querholme im Zuge des Preßvorganges, zumal die Zylindermontage regelmäßig auf den Querholmen der Pressenrahmen erfolgt. Aus den Verschiebungen der Einzelzylinder resultieren erhöhte Verschleißerscheinungen und Dichtungsprobleme, insbesondere aber auch ungleichmäßige Druckverteilungen auf die Pressplatten. Das wiederum kann zu Qualitätsminderungen bei den gepressten Produkten wie beispielsweise Spanplatten, Faserplatten oder dergleichen Holzwerkstoffplatten führen. Die singuläre Versorgung ist problematisch, weil zu jeder einzelnen Presszylinderkolbenanordnung die für deren Betätigung mittels eines Hydraulikmediums erforderlichen Versorgungsleitungen verlegt werden müssen. Das führt zu einer raumaufwendigen Bauweise, obwohl nur wenig Montageplatz zur Verfügung steht und deshalb stets eine enge und kompakte Bauweise angestrebt wird. Hinzukommt, dass die Montage der versorgungsleitungen selbst aufwendig und schwierig ist. Ferner muss eine ungeschützte Verlegung der Versorgungsleitungen in Kauf genommen werden. Im übrigen ist auch die Zylinderhalterung der einzelnen Presszylinderkolbenanordnungen verhältnismäßig kompliziert. Im Übrigen kennt man eine Presse, bei welcher das Pressenunterteil von einer Mehrzahl sockelartiger Zylinderblöcke gebildet wird, in welche Presszylinderkolbenanordnungen in mehreren Reihen angeordnet sind (vgl. FR 911 076 A). Bei dieser bekannten Ausführungsform sind zwar die Versorgungsleitungen für die Presszylinderkolbenanordnungen in die Zylinderblöcke integriert, jedoch sind derartige Zylinderblöcke zur Bildung des Pressenunterteils in fertigungs- und montagetechnischer Hinsicht aufwendig. unterteils in fertigungs- und montagetechnischer Hinsicht aufwendig.

Der Erfindung liegt die Aufgabe zugrunde, eine Presse, insbesondere kontinuierliche Presse, der eingangs beschriebenen Ausführungsform zu schaffen, die sich durch eine einfache, funktionsgerechte und betriebssichere Montage der Presszylinderkolbenanordnungen auszeichnet.

Diese Aufgabe löst die Erfindung bei einer gattungsgemäßen Presse, insbesondere kontinuierlichen Presse, der eingangs beschriebenen Ausführungsform dadurch, dass die Zylinder der jeweils in Reihe angeordneten Presszylinderkolbenanordnungen in einem gemeinsamen Zylinderblock angeordnet sind, und dass die Versorgungsleitungen, z. B. Hydraulikleitungen für die Preßzylinderkolbenanordnungen in den Zylinderblock integriert sind. - Diese Maßnahmen der Erfindung haben zur Folge, daß die Zylinder einer Preßzylinderreihe einschließlich ihrer Versorgungsleitungen en bloc erfolgen kann. Dadurch wird die Montage sowohl der Zylinder als auch ihrer Versorgungsleitungen erheblich erleichtert und auf engstem Raum möglich. Da die Zylinder in einem Zylinderblock zusammengefaßt sind, sind gegenseitige Verschiebungen der Zylinder praktisch ausgeschlossen, vielmehr wird stets eine gleichmäßige Druckverteilung im Zuge des Preßvorganges erreicht, zumal die Orte des Kraftangriffes stets die gleichen sind. Hinzukommt, daß Verformungen der betreffenden Querholme der Pressenrahmen beachtlich reduziert werden, wenn der Zylinderblock auf solchen Querholmen montiert wird und zu deren Versteifung beiträgt. Berücksichtigt man ferner die Tatsache, daß die Versorgungsleitungen für die Zylinder in dem Zylinderblock untergebracht sind, dann resultiert daraus eine geschützte und insgesamt besonders betriebssichere und funktionsgerechte Bauweise, die sich durch einfache Montage auszeichnet und zu einer Stabilisierung der Pressenrahmen infolge der Blocksteifigkeit des Zylinderblocks führt.

Die Erfindungslehre läßt sich auch bei einer Taktpresse verwirklichen, bei welcher dann der Zylinderblock gegen das Pressenoberteil oder Pressenunterteil oder gegen die obere oder untere Preßplatte abgestützt ist, und die Kolben der betreffenden Preßzylinderkolbenanordnungen an die obere oder untere Preßplatte oder an das Pressenoberteil oder das Pressenunterteil angeschlossen sind. Auch bei einer Taktpresse wird auf diese Weise eine gute Druckverteilung erzielt.

Weitere erfindungswesentliche Merkmale sind im folgenden aufgeführt. So sieht die Erfindung vor, daß der Zylinderblock gegen den oberen oder unteren Querholm der betreffenden Pressenrahmen oder gegen die obere oder untere Preßplatte abgestützt ist, und daß die Kolben der betreffenden Preßzylinderkolbenanordnungen an der oberen oder unteren Preßplatte oder an dem oberen oder unteren Querholm der Pressenrahmen angeschlossen sind. Vorzugsweise wird man den Zylinderblock an einen Querholm der Pressenrahmen abstützen, während der Anschluß der Kolben bzw. ihrer Kolbenstangen an eine Preßplatte ein hinreichendes Bewegungsspiel zum Ausgleich von Verformungen sowohl der Pressenrahmen als auch der Preßplatten im Zuge eines Preßvorganges zuläßt. Der Zylinderblock ist erfindungsgemäß als Gußblock, z. B. aus Grauguß oder Stahlguß, mit einer eingegossenen Verrohrung zur Bildung der Versorgungsleitungen ausgebildet. Es besteht aber auch die Möglichkeit, daß die Versorgungsleitungen als Bohrungen in dem Zylinderblock ausgeführt sind, der auch als Stahlblock ausgeführt sein kann. Auf diese Weise sind Dichtungsprobleme insbesondere zwischen den Versorgungsleitungen und den Zylindern nicht länger zu befürchten. Die Zylinder sind zweckmäßigerweise von außen nach innen paarweise, jedenfalls unter Verwirklichung einer symmetrischen Druckbeaufschlagung an die Versorgungsleitungen angeschlossen. Bei einem in der Gußblockmitte angeordneten Zylinder sind für diesen Zylinder eigene Versorgungsleitungen für das Hydraulikmedium vorgesehen. Nach einer bevorzugten Ausführungsform sind sämtliche Zylinder eines Zylinderblocks an die gleichen Versorgungsleitungen angeschlossen. - Jedenfalls lassen sich bei dem erfindungsgemäßen Zylinderblock die Zylinder derart mit dem Hydraulikmedium versorgen, daß eine gleichmäßige Druckverteilung und -übertragung auf die Preßplatten gewährleistet ist.

Im folgenden wird die Erfindung anhand einer lediglich ein Ausführungsbeispiel darstellenden Zeichnung näher erläutert. Es zeigen:
- Fig. 1: eine kontinuierliche Presse ausschnittsweise in schematischer Seitenansicht, bei welcher die Preßzylinderkolbenanordnungen auf die untere Preßplatte arbeiten,
- Fig. 2: einen Vertikalschnitt durch den Gegenstand nach Fig. 1 im Bereich eines Pressenrahmens,
- Fig. 3: einen Zylinderblock für den Gegenstand nach Fig. 1 in schematischer Frontansicht,
- Fig. 4: eine Draufsicht auf den Gegenstand nach Fig. 1,
- Fig. 5: ausschnittsweise einen Querschnitt durch Querholme benachbarter Pressenrahmen mit montiertem Zylinderblock und
- Fig. 6: ausschnittsweise den Gegenstand nach Fig. 3 mit einem Differentialzylinder,
- Fig. 7: eine Draufsicht auf einen erfindungsgemäßen Zylinderblock mit zu den angedeuteten Differentialzylindern und Plungerzylindern führenden Versorgungsleitungen, und
- Fig. 8: von einer Presse den geschlossenen Rahmen in Blockbauweise mit in den Unterholm integriertem Zylinderblock.

In den Figuren ist eine kontinuierliche Presse zum Verpressen von Preßgutmatten zu Preßgutplatten im Zuge der Herstellung von Spanplatten, Faserplatten oder dergleichen dargestellt, und zwar mit Pressenunterteil 1 und Pressenoberteil 2, im Pressenunterteil 1 und Pressenoberteil 2 endlos umlaufenden Stahlpreßbändern 3, wobei im Pressenunterteil 1 und im Pressenoberteil 2 beheizbare Preßplatten 4, 5 angeordnet sind und die Stahlpreßbänder 3 an den Preßplatten 4, 5 unter Zwischenschaltung von Rollstäben 6 abgestützt sind. Zwischen Pressenoberteil 2 und Pressenunterteil 1 sind Pressenrahmen 7 in über die Pressenlänge vorgegebenen Abständen angeordnet. Innerhalb der Pressenrahmen 7 sind die oberen und unteren Preßplatten 5, 4 angeordnet. Nach dem Ausführungsbeispiel arbeiten auf die untere Preßplatte 4 Preßzylinderkolbenanordnungen 8, 9. Im Bereich der einzelnen Pressenrahmen 7 ist jeweils eine Mehrzahl von Preßzylinderkolbenanordnungen 8, 9 in Reihe angeordnet und einerseits an die unteren Querholme 10 der betreffenden Pressenrahmen 7, andererseits an die untere Preßplatte 4 angeschlossen. Die Zylinder 8 der jeweils in Reihe angeordneten Preßzylinderkolbenanordnungen sind in einem gemeinsamen Zylinderblock 11 angeordnet bzw. zusammengefaßt. Die zu den Zylindern 8 führenden Versorgungsleitungen 12 bzw. Hydraulikleitungen für die Preßzylinderanordnungen 8, 9 sind in den Zylinderblock 11 integriert. Der Zylinderblock 11 ist nach dem Ausführungsbeispiel jeweils gegen die unteren Querholme 10 der betreffenden Pressenrahmen 7 abgestützt, wobei die Kolben 9 der betreffenden Preßzylinderkolbenanordnungen 8, 9 an die untere Preßplatte 4 angeschlossen sind. Der Zylinderblock 11 ist als Gußblock aus Grauguß oder Stahlguß ausgeführt, wobei die Versorgungsleitungen als Bohrungen in dem Zylinderblock ausgebildet sind. Die Zylinder 8 sind an die Versorgungsleitungen 12 angeschlossen. Die Befestigung der Zylinderblöcke 11 an den unteren Querholmen 10 der Pressenrahmen 7 kann im Wege einer Schraubbefestigung verwirklicht werden. Sofern die Preßzylinderkolbenanordnungen 8, 9 auf die unteren Preßplatten 4 arbeiten, kann die Montage der Zylinderblöcke 11 durch Einhängen zwischen den unteren Querholmen 10 benachbarter Pressenrahmen 7 erfolgen. Dazu weisen die Zylinderblöcke 11 seitliche Montageflansche 13 auf. Die Sicherung der Zylinderblöcke 11 erfolgt mittels Anschläge 14, die auf den unteren Querholmen 10 befestigt, z. B. verschraubt werden.

Bei den Preßzylinderanordnungen 8, 9 kann es sich sowohl um Plungerzylinder als auch um Differentialzylinder oder auch um eine Kombination beider Ausführungsformen mit entsprechenden Kolben handeln. Bei der in Fig. 6 dargestellten Ausführungsform als Diffentialzylinder wird der Kolben 9 wechselweise oberhalb und unterhalb des Kolbenringes 15 mit Druckmedium über entsprechend in den Differentialzylinder 8 mündende Versorgungsleitungen 12 beaufschlagt.

Bei einer abgewandelten Ausführungsform der Erfindung nach Fig. 8 handelt es sich um eine Presse mit einem geschlossenen Pressenrahmen 16 in Blockbauweise unter Bildung eines Unterholms 17 und eines Oberholms 18. Der Pressenrahmen 16 ist lediglich schematisch dargestellt. In diesem Fall sind der Zylinderblock 11 mit den Preßzylinderkolbenanordnungen 8, 9 und die an die Preßzylinderkolbenanordnungen 8, 9 angeschlossenen und lediglich angedeuteten Versorgungsleitungen 12 in den Unterholm 17 des Pressenrahmens 16 integriert.

## Patentansprüche

1. Presse, insbesondere kontinuierliche Presse zum Verpressen von Pressgutmatten zu Pressgutplatten im Zuge der Herstellung von Spanplatten, Faserplatten und anderen Holzwerkstoffplatten, mit Pressenoberteil und Pressenunterteil über die Pressenlänge in vorgegebenen Abständen verbindenden Pressenrahmen und innerhalb der Pressenrahmen angeordneten oberen und unteren Pressplatten, wobei auf die oberen und/oder unteren Pressplatten Presszylinderkolbenanordnungen arbeiten und im Bereich der Pressenrahmen jeweils eine Mehrzahl von Presszylinderkolbenanordnungen in Reihe angeordnet und einerseits an den oberen und/oder unteren Querholm des betreffenden Pressenrahmens, andererseits an die obere und/oder untere Pressplatte angeschlossen sind, **dadurch gekennzeichnet, dass** die Zylinder (8) der jeweils in Reihe angeordneten Presszylinderkolbenanordnungen (8, 9) in einem gemeinsamen Zylinderblock (11) angeordnet sind, dass die Versorgungsleitungen (12), z. B. Hydraulikleitungen, für die Presszylinderkolbenanordnungen (8, 9) in den Zylinderblock (11) integriert sind, dass der Zylinderblock (11) gegen den oberen oder unteren Querholm (10) der betreffenden Pressenrahmen (7) oder gegen die obere oder untere Pressplatte (5 bzw. 4) abgestützt ist, und dass die Kolben der betreffenden Presszylinderkolbenanordnungen (8, 9) an die obere oder untere Pressplatte (5 bzw. 4) oder an den oberen oder unteren Querholm (10) angeschlossen sind.

2. Presse, insbesondere Taktpresse, mit Pressenoberteil und Pressenunterteil, mit oberen und unteren Pressplatten, wobei auf die oberen und/oder unteren Pressplatten Presszylinderkolbenanordnungen arbeiten und jeweils eine Mehrzahl von Presszylinderkolbenanordnungen in Reihe angeordnet und einerseits an das Pressenoberteil und/oder Pressenunterteil, andererseits an die obere und/oder untere Pressplatte angeschlossen sind, **dadurch gekennzeichnet, dass** die Zylinder (8) der jeweils in Reihe angeordneten Presszylinderkolbenanordnungen (8, 9) in einem gemeinsamen Zylinderblock (11) angeordnet sind, dass die Versorgungsleitungen (12), z. B. Hydraulikleitungen, für die Presszylinderkolbenanordnungen (8, 9) in den Zylinderblock (11) integriert sind und dass der Zylinderblock (11) mit den Presszylinderkolbenanordnungen (8, 9) und die an die Presszylinderkolbenanordnungen (8, 9) angeschlossenen Versorgungsleitungen (12) in den Unterholm (17) und/oder Oberholm (18) des Pressenrahmens (16) integriert sind.

3. Presse nach Anspruch 2, **dadurch gekennzeichnet, dass** der Zylinderblock (11) gegen das Pressenoberteil oder das Pressenunterteil oder gegen die obere oder untere Pressplatte (5 bzw. 4) abgestützt ist, und dass die Kolben (9) der betreffenden Presszylinderkolbenanordnungen (8, 9) an die obere oder untere Pressplatte (5 bzw. 4) oder an das Pressenoberteil oder das Pressenunterteil angeschlossen sind.

4. Presse nach einem der Ansprüche 1 bis 3, **dadurch gekennzeichnet, dass** der Zylinderblock (11) als Gussblock mit einer eingegossenen Verrohrung zur Bildung der Versorgungsleitungen (12) ausgebildet ist.

5. Presse nach einem der Ansprüche 1 bis 3, **dadurch gekennzeichnet, dass** die Versorgungsleitungen (12) als Bohrungen in dem Zylinder (11) ausgeführt sind.

6. Presse nach einem der Ansprüche 1 bis 5, **dadurch gekennzeichnet, dass** die Zylinder (8) in beliebiger Reihenfolge an die Versorgungsleitungen (12) angeschlossen sind.

7. Presse nach einem der Ansprüche 1 bis 5, **dadurch gekennzeichnet, dass** die Zylinder (8) von außen nach innen paarweise an die Versorgungsleitungen (12) angeschlossen sind.

8. Presse nach einem der Ansprüche 1 bis 5, **dadurch gekennzeichnet, dass** bei einem in der Blockmitte angeordneten Zylinder (8) für diesen Zylinder eigene Versorgungsleitungen (12) vorgesehen sind.

9. Presse nach einem der Ansprüche 1 bis 8, **dadurch gekennzeichnet, dass** der Zylinderblock (11) randseitige Montageflansche (13) zum Einhängen, z. B. Einsetzen, zwischen den Querholmen (10) benachbarter Pressenrahmen (7) aufweist.

10. Presse nach einem der Ansprüche 1 bis 9, **dadurch gekennzeichnet, dass** die Zylinder (8) als Plungerzylinder und/oder Differentialzylinder ausgebildet sind.

## Claims

1. A press, particularly a continuous press for pressing mats of pressed material to form boards of pressed material in the course of manufacturing particle boards, fibre boards and other timber product boards, comprising press frames at predetermined spacings over the length of the press which join a press upper part and a press lower part, and upper and lower press platens disposed inside the press framer, wherein press cylinder-and-piston arrangements act on the upper and/or lower press platens and there is a multiplicity of press cylinder-and-piston arrangements which are disposed in series in the region of each of the press frames and are connected on one side to the upper and/or lower crossbeam of the respective press frame, and on the other side to the upper and/lower press platen, **characterised in that** the cylinders (8) of the press cylinder-and-piston arrangements (8, 9) which are each disposed in series are disposed in a common cylinder block (11), that the supply lines (12), e.g. hydraulic lines, for the press cylinder-and-piston arrangements (8, 9) are incorporated in the cylinder block (11), that the cylinder block (11) is supported against the upper or lower crossbeam (10) of the respective press frames (7) or against the upper or lower press platen (5; 4), and that the pistons of the respective press cylinder-and-piston arrangements (8, 9) are connected to the upper or lower press platens (5; 4) or to the upper or lower crossbeam (10).

2. A press, particularly a press for intermittent processing, comprising a press upper part and a press lower part and comprising upper and lower press platens, wherein press cylinder-and-piston arrangements act on the upper and/or lower press platens and there is a multiplicity of press cylinder-and-piston arrangements which are each disposed in series and are connected on one side to the press upper part and/or press lower part, and on the other side to the upper and/or lower press platen, **characterised in that** the cylinders (8) of the press cylinder-and-piston arrangements (8, 9) which are each disposed in series are disposed in a common cylinder block (11), that the supply lines (12), e.g. hydraulic lines, for the press cylinder-and-piston arrangements (8, 9) are incorporated in the cylinder block (11), and that the cylinder block (11) with the press cylinder-and-piston arrangements (8, 9), and the supply lines (12) which are connected to the press cylinder-and-piston arrangements (8, 9), are incorporated in the lower beam (17) and/or upper beam (18) of the press frame (16).

3. A press according to claim 2, **characterised in that** the cylinder block (11) is supported against the press upper part or the press lower part or against the upper or lower press platen (5; 4), and that the pistons (9) of the respective press cylinder-and-piston arrangements (8, 9) are connected to the upper or lower press platen (5; 4) or to the press upper part or press lower part.

4. A press according to any one of claims 1 to 3, **characterised in that** the cylinder block (11) is produced as a cast block with cast-in pipework for forming the supply lines (12).

5. A press according to any one of claims 1 to 3, **characterised in that** the supply lines (12) are formed as bores in the cylinder (11).

6. A press according to any one of claims 1 to 5, **characterised in that** the cylinders (8) are connected to the supply lines (12) in any sequence.

7. A press according to any one of claims 1 to 5, **characterised in that** the cylinders (8) are connected in pairs from the outside to the inside to the supply lines (12).

8. A press according to any one of claims 1 to 5, **characterised in that** when a cylinder (8) is disposed in the middle of the block separate supply lines (12) are provided for said cylinder.

9. A press according to any one of claims 1 to 8, **characterised in that** the cylinder block (11) has mounting flanges (13) at its edges for suspension, e.g. insertion, between the crossbeams (10) of adjacent press frames (7).

10. A press according to any one of claims 1 to 9, **characterised in that** the cylinders (8) are constructed as plunger cylinders and/or differential cylinders.

## Revendications

1. Presse, en particulier presse continue pour presser des nappes de produit pressé en panneaux de produit pressé au cours de la fabrication de panneaux d'aggloméré, panneaux de fibres et autres panneaux en matériau dérivé du bois, comportant des cadres de presse, reliant, à intervalles prédéfinis sur la longueur de la presse, la partie supérieure et la partie inférieure de la presse, ainsi que des plaques supérieures et inférieures de pression disposées à l'intérieur des cadres de presse, dans laquelle des dispositifs à cylindre et piston de pression agissent sur les plaques de pression supérieures et/ou inférieures, et dans la zone des cadres de presse est disposée en rangées une pluralité de dispositifs à cylindre et piston de pression qui sont raccordés d'une part à la traverse supérieure et/ou inférieure du cadre de presse concerné, d'autre part à la plaque de pression supérieure et/ou inférieure, **caractérisée en ce que** les cylindres (8) des dispositifs à cylindre et piston de pression (8, 9) disposés en rangée, sont disposés dans un bloc cylindres (11) commun, **en ce que** les conduites d'alimentation (12), par exemple les conduites 'hydrauliques, pour les dispositifs à cylindre et piston de pression (8, 9), sont intégrées au bloc cylindres (11), **en ce que** le bloc cylindres (11) prend appui contre la traverse supérieure ou inférieure (10) des cadres de presse (7) concernés ou contre la plaque de pression supérieure ou inférieure (respectivement 5 et 4), et **en ce que** les pistons des dispositifs à cylindre et piston de pression (8, 9) concernés sont raccordés à la plaque de pression supérieure ou inférieure (respectivement 5 et 4) ou à la traverse supérieure ou inférieure (10).

2. Presse, en particulier presse intermittente, avec partie supérieure de presse et partie inférieure de presse, avec plaques de pression supérieures et inférieures, dans laquelle sur les plaques de pression supérieures et/ou inférieures agissent des dispositifs à cylindre et piston de pression et une pluralité de dispositifs à cylindre et piston de pression est disposée en une rangée et ceux-ci sont raccordés d'une part à la partie supérieure de presse et/ou partie inférieure de presse, d'autre part à la plaque de pression supérieure et/ou inférieure, **caractérisée en ce que** les cylindres (8) des dispositifs à cylindre et piston de pression (8, 9) disposés en rangée, sont disposés dans un bloc cylindres (11) commun, **en ce que** les conduites d'alimentation (12), par exemple les conduites hydrauliques, pour les dispositifs à cylindre et piston de pression (8, 9), sont intégrées au bloc cylindres (11), **en ce que** le bloc cylindres (11) avec les dispositifs de cylindre et piston de pression (8, 9) et les conduites d'alimentation (12) raccordées aux dispositifs à cylindre et piston de pression (8, 9) sont intégrées dans la traverse inférieure (17) et/ou traverse supérieure (18) du cadre de presse (16).

3. Presse selon la revendication 2, **caractérisée en ce que** le bloc cylindres (11) prend appui contre la partie supérieure de presse ou la partie inférieure de presse ou contre la plaque de pression supérieure ou inférieure (respectivement 5 et 4), et **en ce que** les pistons (9) des dispositifs à cylindre et piston de pression (8, 9) concernés sont raccordés à la plaque de pression supérieure ou inférieure (respectivement 5 et 4) ou à la partie supérieure de presse ou à la partie inférieure de presse.

4. Presse selon l'une des revendications 1 à 3, **caractérisée en ce que** le bloc cylindres (11) est réalisé en tant que bloc coulé avec tuyauterie coulée à l'intérieur pour former les conduites d'alimentation (12).

5. Presse selon l'une des revendications 1 à 3, **caractérisée en ce que** les conduites d'alimentation sont réalisées en tant qu'alésages dans le cylindre (11).

6. Presse selon l'une des revendications 1 à 5, **caractérisée en ce que** les cylindres (8) sont raccordés dans une succession quelconque aux conduites d'alimentation (12).

7. Presse selon l'une des revendications 1 à 5, **caractérisée en ce que** les cylindres (8) sont raccordés de l'intérieur vers l'extérieur, deux par deux, aux conduites d'alimentation (12).

8. Presse selon l'une des revendications 1 à 5, **caractérisée en ce que** dans le cas d'un cylindre (8), disposé au milieu du bloc, des conduites d'alimentation (12) particulières sont prévues pour ce cylindre.

9. Presse selon l'une des revendications 1 à 8, **caractérisée en ce que** le bloc cylindres (11) comporte des brides de montage (13) de bordure pour l'accrochage, par exemple l'insertion, entre les traverses (10) de cadres de presse (7) adjacents.

10. Presse selon l'une des revendications 1 à 9, **caractérisée en ce que** les cylindres (8) sont réalisés en tant que cylindres à plongeur et/ou cylindres différentiels.
